# EUROPÄISCHE PATENTSCHRIFT

(11) **EP 3 045 603 B1**
(45) Veröffentlichungstag und Bekanntmachung des Hinweises auf die Patenterteilung: **02.09.2020**
(21) Anmeldenummer: 15202943.5
(22) Anmeldetag: 29.12.2015
(51) Int. Cl.: E04B 2/96, E06B 7/14

(54) **PFOSTEN-RIEGEL-KONSTRUKTION**
POST AND CROSSMEMBER STRUCTURE
CONSTRUCTION À POTEAUX-TRAVERSES

(30) Priorität: 14.01.2015 DE 102015100516
(43) Veröffentlichungstag der Anmeldung: 20.07.2016
(73) Patentinhaber: SCHÜCO International KG, 33609 Bielefeld (DE)
(72) Erfinder: ANDER, Emal, 32107 Bad Salzuflen (DE); MOLITOR, Peter, 33803 Steinhagen (DE); GROTE, Matthias, 32139 Spenge (DE)
(74) Vertreter: Dantz, Jan Henning

(56) Entgegenhaltungen:
- EP-A1- 0 846 832
- CN-U- 202 148 626
- JP-A- 2000 038 793

## Beschreibung

Die vorliegende Erfindung betrifft eine Pfosten-Riegel-Konstruktion, insbesondere für Fassaden oder Lichtdächer, mit einem oberen Pfosten, der auf einem unteren Pfosten abgestützt ist, wobei an dem oberen Pfosten ein Entwässerungskanal ausgebildet ist, nach dem Oberbegriff des Anspruches 1.

Die EP 1 959 067 offenbart eine Fassade ein Lichtdach für Gebäude, bei dem metallische Pfosten- und Riegelprofile eingesetzt werden. Hierbei ist es bekannt, dass an den Pfostenprofilen benachbart zu einer Schraubnut Entwässerungsnuten ausgebildet sind. Werden zwei Pfosten übereinander angeordnet, so fluchten die Entwässerungsnuten, so dass eindringende Feuchtigkeit über die gesamte Höhe der Pfostenprofile geführt wird. Gerade bei längeren Pfosten ist eine Ableitung von Wasser aus dem Entwässerungskanal auch oberhalb einer unteren Sammelstelle wünschenswert.

Die EP 846 832 offenbart eine Pfosten-Riegel-Konstruktion mit einem in Entwässerungsnuten von außen einsteckbaren Entwässerungsteil.

Es ist daher Aufgabe der vorliegenden Erfindung, eine Pfosten-Riegel-Konstruktion zu schaffen, die eine Ableitung von Wasser aus einem Entwässerungskanal auch an einer Verbindungsstelle zwischen zwei Pfosten ermöglicht.

Diese Aufgabe wird mit einer Pfosten-Riegel-Konstruktion mit den Merkmalen des Anspruches 1 gelöst.

Erfindungsgemäß umfasst die Pfosten-Riegel-Konstruktion einen oberen Pfosten und einen unteren Pfosten, zwischen denen zumindest im Bereich des Entwässerungskanals ein Dichtungselement angeordnet ist, und das Wasser in dem Entwässerungskanal oberhalb des Dichtungselementes aus dem Entwässerungskanal abgeleitet wird. Dadurch kann an einer Verbindungsstelle zwischen zwei Pfosten eine Ableitung von Wasser aus dem Entwässerungskanal erfolgen, so dass an einer darunter liegenden (unteren) Sammelstelle das anfallende Wasser reduziert wird. Zudem kann bei einem etwaigen Eindringen von Wasser dieses kurz unterhalb des Eindringungsortes wieder abgeleitet werden, ohne dass es durch die ganze Konstruktion nach unten läuft.

Gemäß der Erfindung ist der Entwässerungskanal an dem oberen Pfosten als geschlossene, in Längsrichtung des Pfostens verlaufende Hohlkammer ausgebildet und oberhalb des Dichtelementes ist mindestens eine Entwässerungsöffnung vorgesehen. Die im Querschnitt geschlossene Ausbildung des Entwässerungskanals hat den Vorteil, dass das Wasser im nicht sichtbaren Bereich abgeführt wird, wobei zur Ableitung des Wassers mindestens eine Entwässerungsöffnung vorgesehen wird, insbesondere an einer Außenseite des Pfostens.

Das Dichtelement ist vorzugsweise aus einem elastischen Material ausgebildet, das zwischen den Wänden des oberen und unteren Pfostens eingefügt ist. Hierfür kann das Dichtelement plattenförmig ausgebildet sein und beispielsweise eine Dicke zwischen 0,1 mm bis 4 mm, insbesondere 1 mm bis 3 mm, besitzen. Das Dichtelement dichtet den Entwässerungskanal so weit ab, dass das in dem oberen Pfosten nach unten laufende Wasser nicht weiter durch den Entwässerungskanal und/oder weiteren Kammern, Kanäle und Nuten läuft, sondern über die mindestens eine Entwässerungsöffnung abgeleitet wird.

Vorzugsweise ist das Dichtelement an einem Dichtungsstück angeformt, an dem ein Einspritzkanal für Dichtmasse ausgebildet ist. Dann kann nach der Montage des Dichtungselementes Dichtungsmasse in den Entwässerungskanal eingespritzt werden, beispielsweise um einen Abstand zwischen dem Dichtungselement und der Entwässerungsöffnung an dem oberen Pfosten zu überbrücken. Die Dichtungsmasse wird dann in der bevorzugten Ausführung bis zu der Entwässerungsöffnung in den oberen Pfosten injiziert, so dass herunterlaufendes Wasser in dem Entwässerungskanal auf die Dichtungsmasse auftrifft und dann durch die Entwässerungsöffnung abgeleitet wird.

In einer weiteren Ausgestaltung ist das Dichtungselement an einem Dichtungsstück angeformt, das mit mindestens einer Leiste an einer Nut des oberen und/ oder unteren Pfostens fixiert ist. Dabei kann an einer Leiste an dem oberen Pfosten eine Ablaufschräge ausgebildet sein, um das aus der Entwässerungsöffnung austretende Wasser abzuleiten.

Für eine einfache Montage können der obere Pfosten und der untere Pfosten ein identisches Querschnittsprofil aufweisen, so dass die Pfosten in der gewünschten Länge abgeschnitten und wieder zusammengesetzt werden können. Dabei kann ein Verbinder an der Verbindungsstelle zwischen dem oberen und dem unteren Pfosten eingesetzt werden, insbesondere ein Verbinder zum Einfügen in eine Hohlkammer.

Die Erfindung wird nachfolgend anhand eines Ausführungsbeispiels mit Bezug auf die beigefügten Zeichnungen näher erläutert. Es zeigen:
- Figur 1: eine perspektivische Ansicht einer Pfosten-Riegel-Konstruktion bei der Montage;
- Figur 2: eine Querschnittsansicht des Pfostens mit dem Dichtungselement, und
- Figur 3: eine perspektivische Ansicht des Dichtungsstückes der Figur 1.

Bei einer in Figur 1 gezeigten Pfosten-Riegel-Konstruktion 1 ist ein oberer Pfosten 2 mit einem unteren Pfosten 2' verbunden. Die Pfosten 2 und 2' können aus Metall, insbesondere aus Aluminium, hergestellt sein und weisen eine oder mehrere Hohlkammern und Nuten auf, wobei in einer Hohlkammer ein Verbinder 3 eingefügt ist, um den oberen Pfosten 2 stabil an dem unteren Pfosten 2' zu fixieren. Die Pfosten 2 und 2' können für eine Pfosten-Riegel-Konstruktion 1 bei einer Fassade, einem Lichtdach, einem Schrägdach oder anderen Konstruktionen eingesetzt werden. Meist werden in einer solchen Pfosten-Riegel-Konstruktion Füllungselemente, wie Isolierglasscheiben, randseitig an Dichtleisten fixiert. Hierfür sind an den Pfosten 2 und 2' Nuten vorgesehen, in die an einer Außenseite zwei parallele und beabstandete Dichtleisten 5 eingezogen sind.

Zwischen den Dichtleisten 5 ist an den Pfosten 2 und 2' eine Nut 6 ausgebildet, die zur Fixierung von Befestigungsmitteln dient, insbesondere um eine Andruckleiste an den Pfosten 2 und 2' zu montieren, um die Füllungselemente klemmend an den Dichtleisten 5 zu fixieren.

In Figur 2 ist eine Schnittansicht durch den Pfosten 2 gezeigt, der eine im Wesentlichen rechteckförmige Hohlkammer aufweist, in die der Verbinder 3 eingefügt ist. An einer Außenseite sind Nuten 4 zur Fixierung der Dichtleisten 5 sowie ein mittige Nut 6 ausgebildet. Hinter dem Nutboden der Nut 6 ist ein Entwässerungskanal 7 ausgebildet, der in einer geschlossenen Hohlkammer verläuft. Benachbart zu dem Entwässerungskanal 7 sind weitere Hohlkammern 8 ausgebildet, die jeweils benachbart zu den Nuten 4 vorgesehen sind.

Um an dem Übergang zwischen dem oberen Pfosten 2 und dem unteren Pfosten 2' etwaiges Wasser aus dem Entwässerungskanal 7 abzuleiten, ist ein Dichtungsstück 10 vorgesehen. An dem Dichtungsstück 10 ist ein plattenförmiges Dichtungselement 11 angeformt, das zumindest im Bereich des Entwässerungskanals 7 für eine Abdichtung sorgt. Das plattenförmige Dichtungselement 11 besitzt eine Dicke zwischen 0,1 und 4 mm, insbesondere 1 mm bis 3 mm, und ist aus einem harten oder elastischen, bevorzugt dichtenden Material hergestellt, beispielsweise EPDM, Kunststoff oder Gummi. Das Dichtungselement 11 ist dabei nicht nur innerhalb des Hohlraumes des Entwässerungskanals 7 angeordnet, sondern zwischen den Wänden der Pfosten 2 und 2', so dass das Dichtungselement 11 klemmend zwischen dem oberen Pfosten 2 und dem unteren Pfosten 2' fixiert wird. Das Dichtungselement 11 ist dabei in vertikaler Sicht T-förmig ausgebildet, so dass die Dichtleisten 5 durchgängig zwischen dem oberen und dem unteren Pfosten 2 bzw. 2' verlaufen können.

Das Dichtstück 10 und/oder das Dichtelement 11 können auch aus hartem Material, beispielsweise einer Folie hergestellt sein, wobei die Abdichtung wahlweise durch die Dichtmasse oder aber durch das Dichtelement 11 erfolgen. Es ist auch möglich, zwei oder mehr unterschiedliche Materialien für das Dichtstück 10 und/oder das Dichtelement 11 einzusetzen. Beispielsweise könnte ein formstabiler Kern mit einer weichen oder elastischen Umhüllung oder partiellen Abdeckung versehen sein, um dann an dem Pfosten 2 montiert zu werden.

Das Dichtungsstück 10 weist ferner eine obere Leiste 12 und in einer bevorzugten Ausgestaltung eine optional vorgesehene untere Leiste 13 auf. Die untere Leiste 13 ist in die Nut 6 an dem unteren Pfosten 2' eingesteckt, während die obere Leiste 12 in die Nut 6 des oberen Pfostens 2 eingesteckt ist. An der oberen Leiste 12 ist an der Oberseite eine Ablaufschräge 16 ausgebildet, die sich von dem Boden der Nut 6 abfallend zu einer Außenseite erstreckt.

Im Bereich der oberen Leiste 12 ist ferner ein Einspritzkanal 14 ausgebildet, der über einen rohrförmigen Abschnitt 15 in den Entwässerungskanal 7 des oberen Pfostens 2 geführt ist.

Für die Montage wird das Dichtungsstück 10 zwischen dem unteren Pfosten 2' und dem oberen Pfosten 2 montiert, wobei der rohrförmige Abschnitt 15 in eine Öffnung 20 an dem oberen Pfosten 2 eingesteckt wird. Die Öffnung 20 durchgreift dabei den Boden der Nut 6 und mündet in dem Entwässerungskanal 7.

Eine weitere Öffnung 21 an dem oberen Pfosten 2 ist oberhalb der Öffnung 20 angeordnet und durchgreift ebenfalls den Boden der Nut 6 und mündet im Entwässerungskanal 7.

Das Dichtungsstück 10 wird an dem oberen Pfosten 2 so fixiert, dass der rohrförmige Abschnitt 15 in die untere Öffnung 20 eingesteckt wird, so dass nun Dichtmasse über den Einspritzkanal 14 in den Entwässerungskanal 7 des oberen Pfostens 2 eingespritzt werden kann. Durch das Dichtungselement 11 wird verhindert, dass die Dichtmasse in den Entwässerungskanal 7 an dem unteren Pfosten 2' gelangen kann. Vielmehr wird die Dichtmasse beim Injizieren nach oben gedrückt, bis diese an der Unterkante der Öffnung 21 sichtbar wird, so dass der Injiziervorgang beendet wird.

Sollte sich in dem Entwässerungskanal 7 des oberen Pfostens 2 Wasser ansammeln, wird dieses nach unten bis zu der Öffnung 21 geleitet und trifft dort auf die Dichtmasse, die den Entwässerungskanal 7 verschließt. Dadurch wird das Wasser zu der Öffnung 21 geleitet und trifft dort auf die Ablaufschräge 16 an der Leiste 12, die in die Nut 6 eingreift und zumindest bereichsweise an dem Nutboden anliegt. Das Wasser kann nun in dem Zwischenraum zwischen benachbarten Füllungselementen weiter nach unten gelangen oder durch Führungseinrichtungen weiter nach außen abgeführt werden.

In dem dargestellten Ausführungsbeispiel ist das Dichtungselement 11 an einem Dichtungsstück 10 angeformt. Es ist natürlich auch möglich, das Dichtungselement 11 als Folie, Platte oder anderes Element zwischen den oberen Pfosten 2 und den unteren Pfosten 2' im Bereich des Entwässerungskanals 7 anzuordnen. Das Dichtungselement 11 kann beispielsweise als Formteil ausgebildet sein, dass klemmend in den Entwässerungskanal 7 eingefügt wird und dann wahlweise unmittelbar zur Ableitung des Wassers oder als Begrenzungselement beim Einfüllen von Dichtmasse dient. Es ist daher nicht erforderliche, dass das Dichtelement exakt in der Trennungsebene zwischen dem oberen Pfosten 2 und dem unteren Pfosten 2' angeordnet wird.

Zusätzlich kann das Injizieren von Dichtmasse nicht nur über den Einspritzkanal 14 erfolgen, sondern auch durch eine Öffnung 20 an dem Boden der Nut 6 des Pfostens 2, wobei das Werkzeug zum Injizieren unmittelbar an die Öffnung 20 angelegt wird.

Falls auf ein Injizieren von Dichtmasse verzichtet werden soll, kann auch unmittelbar oberhalb des Dichtungselementes 11 eine Öffnung zu dem Entwässerungskanal 7 hergestellt werden, so dass das durch den Entwässerungskanal 7 herabströmende Wasser auf das Dichtelement 11 auftrifft und an einer benachbarten Öffnung nach außen abgeleitet werden kann.

### Bezugszeichenliste

- 1: Pfosten-Riegel-Konstruktion
- 2, 2': Pfosten
- 3: Verbinder
- 4: Nut
- 5: Dichtleiste
- 6: Nut
- 7: Entwässerungskanal
- 8: Hohlkammer
- 10: Dichtungsstück
- 11: Dichtungselement
- 12: Leiste
- 13: Leiste
- 14: Einspritzkanal
- 15: Abschnitt
- 16: Ablaufschräge
- 20: Öffnung
- 21: Öffnung

## Patentansprüche

1. Pfosten-Riegel-Konstruktion, insbesondere für Fassaden oder Lichtdächer, mit einem oberen Pfosten (2), der auf einem unteren Pfosten (2') abgestützt ist, wobei an dem oberen Pfosten (2) ein Entwässerungskanal (7) ausgebildet ist, wobei zwischen dem oberen Pfosten (2) und dem unteren Pfosten (2') zumindest im Bereich des Entwässerungskanals (7) ein Dichtelement (11) angeordnet ist und Wasser in dem Entwässerungskanal (7) oberhalb des Dichtelementes (11) aus dem Entwässerungskanal (7) abgeleitet wird, wobei das Dichtelement (11) aus einem elastischen Material hergestellt ist, ein formstabiles Material aufweist oder als Folie ausgebildet ist, **dadurch gekennzeichnet, dass** das Dichtelement (11) zumindest teilweise zwischen die Wände des oberen und des unteren Pfostens (2, 2') eingefügt ist und der Entwässerungskanal (7) an dem oberen Pfosten (2) als geschlossene, in Längsrichtung des Pfostens (2) verlaufende Hohlkammer ausgebildet ist und oberhalb des Dichtelementes (11) mindestens eine Entwässerungsöffnung (21) vorgesehen ist.

2. Pfosten-Riegel-Konstruktion nach Anspruch 1, **dadurch gekennzeichnet, dass** das Dichtelement (11) plattenförmig ausgebildet ist.

3. Pfosten-Riegel-Konstruktion nach Anspruch 1 oder 2, **dadurch gekennzeichnet, dass** oberhalb der Dichtelementes (11) eine Dichtmasse in den Entwässerungskanal (7) eingespritzt ist.

4. Pfosten-Riegel-Konstruktion nach einem der vorhergehenden Ansprüche, **dadurch gekennzeichnet, dass** das Dichtelement (11) an einem Dichtungsstück (10) angeformt ist, an dem ein Einspritzkanal (14) für Dichtmasse ausgebildet ist.

5. Pfosten-Riegel-Konstruktion nach einem der vorhergehenden Ansprüche, **dadurch gekennzeichnet, dass** das Dichtelement (11) an einem Dichtungsstück (10) angeformt ist, das mindestens eine Leiste (12, 13) aufweist, die an einer Nut (6) des oberen und/oder unteren Pfostens (2, 2') fixiert ist.

6. Pfosten-Riegel-Konstruktion nach Anspruch 5, **dadurch gekennzeichnet, dass** an einer Leiste (12) an dem oberen Pfosten (2) eine Ablaufschräge (16) für das aus dem Entwässerungskanal austretende Wasser ausgebildet ist.

7. Pfosten-Riegel-Konstruktion nach einem der vorhergehenden Ansprüche, **dadurch gekennzeichnet, dass** der obere Pfosten (2) und der untere Pfosten (2') ein identisches Querschnittsprofil aufweisen.

8. Pfosten-Riegel-Konstruktion nach einem der vorhergehenden Ansprüche, **dadurch gekennzeichnet, dass** der obere und der untere Pfosten (2, 2') jeweils eine Hohlkammer aufweisen, in die ein Verbinder (3) eingefügt ist.

## Claims

1. Post and beam construction, in particular for facades or skylights, with an upper post (2) supported on a lower post (2'), wherein a drainage channel (7) is formed on the upper post (2), wherein a sealing element (11) is arranged between the upper post (2) and the lower post (2') at least in the region of the drainage channel (7), and water in the drainage channel (7) is drained from the drainage channel (7) above the sealing element (11), wherein the sealing element (11) is made of an elastic material, comprises a dimensionally stable material or is designed as a film, **characterized in that** the sealing element (11) is inserted at least partially between the walls of the upper and lower posts (2, 2') and the drainage channel (7) on the upper post (2) is designed as a closed hollow chamber extending in the longitudinal direction of the post (2) and at least one drainage opening (21) is provided above the sealing element (11).

2. Post and beam construction according to claim 1, **characterized in that** the sealing element (11) is plate-shaped.

3. Post-and-beam construction according to claim 1 or 2, **characterized in that** a sealing compound is injected into the drainage channel (7) above the sealing element (11).

4. Post and beam construction according to one of the preceding claims, **characterized in that** the sealing element (11) is formed on a sealing piece (10) on which an injection channel (14) for sealing compound is formed.

5. post-and-beam construction according to one of the preceding claims, **characterized in that** the sealing element (11) is formed on a sealing piece (10) comprising at least one strip (12, 13) fixed to a groove (6) of the upper and/or lower post (2, 2').

6. post-and-beam construction according to claim 5, **characterized in that** a drainage slope (16) for the water emerging from the drainage channel is formed on a strip (12) on the upper post (2).

7. Post and mullion construction according to one of the preceding claims, **characterized in that** the upper post (2) and the lower post (2') have an identical cross-sectional profile.

8. Post and mullion construction according to one of the preceding claims, **characterized in that** the upper and lower posts (2, 2') each have a hollow chamber into which a connector (3) is inserted.

## Revendications

1. Construction poteau-traverse notamment pour des façades ou des toits transparents comportant un poteau haut (2) s'appuyant sur un poteau bas (2'),
le poteau haut (2) ayant un canal d'évacuation (7),
au moins dans la zone du canal d'évacuation d'eau (7) un élément d'étanchéité (11) est prévu entre le poteau haut (2) et le poteau bas (2'), l'élément d'étanchéité (11) étant en une matière élastique, en une matière de forme stable ou sous la forme d'un film,
construction **caractérisée en ce que**
l'élément d'étanchéité (11) est inséré au moins en partie entre les parois du poteau haut et du poteau bas (2, 2') et le canal d'évacuation d'eau (7) réalisé dans le poteau haut (2) est sous la forme d'une chambre fermée, orientée dans la direction longitudinale du poteau (2) et ayant au moins un orifice d'évacuation d'eau (21) au-dessus de l'élément d'étanchéité (11).

2. Construction poteau-traverse selon la revendication 1,
**caractérisée en ce que**
l'élément d'étanchéité (11) est en forme de plaque.

3. Construction poteau-traverse selon la revendication 1 ou 2,
**caractérisée en ce qu'**
une masse d'étanchéité est injectée dans le canal d'évacuation d'eau (7) au-dessus de l'élément d'étanchéité (11).

4. Construction poteau-traverse selon l'une des revendications précédentes,
**caractérisée en ce que**
l'élément d'étanchéité (11) est formé sur un organe d'étanchéité (10) muni d'un canal d'injection (14) de la masse d'étanchéité.

5. Construction poteau-traverse selon l'une des revendications précédentes,
**caractérisée en ce que**
l'élément d'étanchéité (11) est formé sur un organe d'étanchéité (10) qui comporte au moins une baguette (12, 13) fixée dans une rainure (6) du poteau haut et/ou du poteau bas (2, 2').

6. Construction poteau-traverse selon la revendication 5,
**caractérisée en ce qu'**
une baguette (12) du poteau haut (2) est réalisée comme surface d'évacuation (16) pour l'eau sortant du canal d'évacuation d'eau.

7. Construction poteau-traverse selon l'une des revendications précédentes,
**caractérisée en ce que**
le poteau haut (2) et le poteau bas (2') ont la même section de profil.

8. construction poteau-traverse selon l'une des revendications précédentes,
**caractérisée en ce que**
le poteau haut et le poteau bas (2, 2') ont chacun une cavité dans laquelle s'insère un connecteur (3).
